# EUROPÄISCHE PATENTSCHRIFT

(11) **EP 1 056 314 B1**
(45) Veröffentlichungstag und Bekanntmachung des Hinweises auf die Patenterteilung: **17.09.2003**
(21) Anmeldenummer: 00110479.3
(22) Anmeldetag: 17.05.2000
(51) Int. Cl.: H05B 41/288

(54) **Schaltung zum Betreiben einer Wechselstrom-Hochdruckgasentladungslampe für ein Kraftfahrzeug**
Circuit for operating AC high pressure discharge lamps for a vehicle
Circuit pour alimenter en courant alternatif des lampes à décharge pour un véhicule

(30) Priorität: 26.05.1999 DE 19924097
(43) Veröffentlichungstag der Anmeldung: 29.11.2000
(73) Patentinhaber: Hella KG Hueck & Co., 59552 Lippstadt (DE)
(72) Erfinder: Daub, Wolfgang, 59609 Anröchte (DE)

(56) Entgegenhaltungen:
- EP-A- 0 891 123
- DE-A- 19 645 752
- US-A- 5 828 186

## Beschreibung

Die Erfindung betrifft eine Schaltung zum Betreiben einer Wechselstrom Hochdruckgasentladungslampe für ein Kraftfahrzeug, mit einem Vorschaltgerät, einem Überlagerungszündgerät, einem symmetrischen Lampenfilter und einer Hochdruckgasentladungslampe, wobei das symmetrische Lampenfilter zwischen der Hochdruckgasentladungslampe und der Überlagerungszündung angeordnet ist, mit einer Filterkapazität parallel zur Hochdruckgasentladungslampe und je einer Drossel in den Zuführungsleitungen zu dieser Parallelschaltung.

Wechselstromhochdruckgasentladungslampen, wie z. B. die Xenongasentladungslampen für Kraftfahrzeuge, erzeugen im Betrieb bei jeder Stromkommutierung Störimpulse, welche durch eine LC-Filterkombination ausreichend unterdrückt werden können. Dieses Lampenfilter besteht in der Regel aus einem Kondensator parallel zur Lampe und zwei Induktivitäten in Reihe zu den beiden elektrischen Lampenanschlüssen. Eine solche Anordnung ist in der deutschen Offenlegungsschrift DE 196 45 752 A1 dargestellt und beschrieben.

Hierbei ist das Lampenfilter zwischen der Lampe und dem eigentlichen Zünder angeordnet. Nachteil dieser Anordnung ist, daß auf der rückführenden Lampenleitung, welche nicht mit dem Zündtransformator verbunden ist, beim Zünden ein Hochspannungsimpuls entsteht, welcher bei nicht ausreichender Isolation der Lampe nach Fahrzeugmasse überschlägt und beträchtliche EMI-Störungen im Fahrzeug hervorrufen kann. Dieser Hochspannungsimpuls fällt beim Zünden an der Induktivität ab, welche mit der rückführenden Lampenleitung verbunden ist. Der Scheitelwert der Impulsspannung beträgt je nach Auslegung des Lampenfilters bis zu 50% der gesamten Zündspannung. In Schaltungsrealisierungenwerden Impulsspannungen bis zu 14kV gemessen.

Die Druckschrift US 5,828,186 zeigt eine Schaltung für eine Hochdruckgasentladungslampe bei der zwei Sekundärwicklungen eines Zündimpulsübertragers in die Lampenzuleitungen geschaltet sind, wobei jeweils ein Abschnitt der Sekundärwicklungen durch kapazitive Mittel überbrückt ist. Hierdurch ist eine auf die Frequenz der Zündimpulse abgestimmte Schaltung realisiert, die das Zündübernahmeverhalten der Lampe verbessert und Störimpulse unterdrückt.

Der Erfindung liegt die Aufgabe zugrunde, eine Schaltung zum Betreiben einer Wechselstrom-Hochdruckgasentladungslampe für ein Kraftfahrzeug zu schaffen, bei der die Spannungshöhe der genannten Impulsspannungen auf ein unschädliches Maß begrenzt ist.

Diese Aufgabe wird erfindungsgemäß dadurch gelöst, daß zu der, in der rückführenden Lampenleitung liegenden Drossel ein als Schalter wirksames elektrisches Schaltungselement parallel geschaltet ist und daß das als Schalter wirksame elektrische Schaltungselement bei Vorliegeneines Zündspannungsimpulses leitend wird.

Das als Schalter wirksame elektrische Schaltungselement kann hierbei vorteilhaft als Glimmlampe oder Schaltfunkenstrecke ausgeführt sein.

Neben der Lösung der erfindungsgemäßen Aufgabenstellung, zeigt die erfindungsgemäße Schaltung überdies ein deutlich verbessertes Verhalten beim Zünden einer heißen Lampe, da der Zündstrom wegen der kurzgeschlossenen Induktivität schneller ansteigt.

Im folgenden soll ein Ausführungsbeispiel der erfindungsgemäßen Schaltung anhand der Zeichnung näher erläutert werden.

Die einzige Figur zeigt ein Vorschaltgerät für eine Hochdruckgasentladungslampe, sowie ein Zündgerät mit integriertem Lampenfilter.

Das Vorschaltgerät steuert und versorgt sowohl die Hochdruckgasentladungslampe (GDL) als auch den primären Zündkreis des Zündgerätes. Das Zündgerät ist als ein Überlagerungszündgerät ausgeführt; hierzu ist die Sekundärwicklung des Schaltelement als elektronischer Halbleiterbaustein als praktisch wenig geeignet erwiesen, da hierzu erstens nur besonders kostenaufwendige, hochspannungsfeste Halbleiterbausteine in Frage kommen, zweitens Halbleiterbausteine einer besonderen Ansteuerung bedürfen, und drittens Halbleiterbausteine eine im Vergleich zu einer Glimmlampe oder Schaltfunkenstrecke relativ hohe Kapazität aufweisen.

Durch den Zündspannungsimpuls wird das Schaltelement leitend und schließt hierdurch die Drossel (L2) kurz, so daß an der Drossel (L2) kein Hochspannungsimpuls abfallen kann. Hierdurch werden der Aufwand für die Isolation der rückführende Lampenleitung verringert, sowie EMI-Störungen auf dieser Leitung wirkungsvoll vermieden.

### Bezugszeichen

- C1: Filterkapazität
- GDL: (Wechselstrom-) Hochdruckgasentladungslampe
- K1: Zündtransformator
- L1, L2: Drosseln

## Patentansprüche

1. Schaltung zum Betreiben einer Wechselstrom-Hochdruckgasentladungslampe (GDL) für ein Kraftfahrzeug, mit einem Vorschaltgerät, einem Überlagerungszündgerät, einem symmetrischen Lampenfilter und einer Hochdruckgasentladungslampe (GDL), wobei das symmetrische Lampenfilter zwischen der Hochdruckgasentladungslampe (GDL) und der Überlagerungszündung angeordnet ist, mit einer Filterkapazität (C1) parallel zur Hochdruckgasentladungslampe (GDL) und je einer Drossel (L1, L2) in den Zuführungsleitungen zu dieser Parallelschaltung,
**dadurch gekennzeichnet,**
**daß** zu der in der rückführenden Lampenleitung liegenden Drossel (L2) ein als Schalter wirksames elektrisches Schaltungselement parallel geschaltet ist und daß das als Schalter wirksame elektrische Schaltungselement bei Vorliegen eines Zündspannungsimpulses leitend wird.

2. Schaltung nach Anspruch 1, **dadurch gekennzeichnet, daß** das Schaltelement eine Schaltfunkenstrecke ist.

3. Schaltung nach Anspruch 1, **dadurch gekennzeichnet, daß** das Schaltelement eine Glimmlampe ist.

## Claims

1. Circuit for operating an alternating current high pressure gas discharge lamp (GDL) for a motor vehicle, having a ballast device, a superimposed-pulse ignitor, a symmetrical lamp filter and a high pressure gas discharge lamp (GDL), whereby the symmetrical lamp filter is arranged between the high pressure gas discharge lamp (GDL) and the superimposed-pulse ignitor, with a filter capacitor (C1) in parallel with the high pressure gas discharge lamp (GDL) and a choke (L1, L2) in each of the connecting lines to this parallel circuit arrangement, **characterised in that** an electrical circuit element effective as a switch is connected in parallel with the choke (L2) in the lamp return line and that the electrical circuit element effective as a switch becomes conductive in the presence of an igniting voltage impulse.

2. Circuit according to Claim 1, **characterised in that** the switching element is a switching spark gap.

3. Circuit according to Claim 1, **characterised in that** the switching element is a glow discharge lamp.

## Revendications

1. Circuit pour alimenter en courant alternatif une lampe à décharge à haute pression (GDL) pour un véhicule, comportant un ballast, un appareil d'allumage hétérodyne, un filtre de lampe symétrique et une lampe à décharge à haute pression (GDL), le filtre de lampe symétrique étant agencé entre la lampe à décharge à haute pression (GDL) et l'allumage hétérodyne, comportant une capacité de filtre (C1) qui est parallèle à la lampe à décharge à haute pression (GDL), et une self respective (L1, L2) située dans les lignes d'amenée à ce circuit parallèle,
**caractérisé en ce que**
un élément de commutation électrique servant de commutateur est monté en parallèle par rapport à la self (L2) située dans la ligne de retour de la lampe et **en ce que** l'élément de commutation électrique servant de commutateur devient conducteur en présence d'une impulsion de tension d'allumage.

2. Circuit selon la revendication 1, **caractérisé en ce que** l'élément de commutation est un éclateur de commutation à étincelles.

3. Circuit selon la revendication 1, **caractérisé en ce que** l'élément de commutation est une lampe au néon.
